# FASCICULE DE BREVET EUROPEEN

(11) **EP 0 683 706 B1**
(45) Date de publication et mention de la délivrance du brevet: **19.02.1997**
(21) Numéro de dépôt: 94903708.9
(22) Date de dépôt: 14.01.1994
(51) Int. Cl.: B22D 41/56, B22D 41/50

(54) **TUBE DE COULEE**
GIESSROHR
CASTING TUBE

(30) Priorité: 10.02.1993 BE 9300123
(43) Date de publication de la demande: 29.11.1995
(73) Titulaire: INTERNATIONAL INDUSTRIAL ENGINEERING S.A., B-1420 Braine l'Alleud (BE)
(72) Inventeur: SZADKOWSKI, Stanislav, CH-1723 Marly (CH)
(74) Mandataire: Leherte, Georges, Dr.
(86) Numéro de dépôt international: BE9400004
(87) Numéro de publication internationale: WO9417937

(56) Documents cités:
- WO-A-89/02800
- FR-A- 1 447 139
- FR-A- 2 241 359

## Description

La présente invention est relative à un tube de coulée comprenant un élément tubulaire présentant à une extrémité supérieure, une face supérieure parfaitement plane destinée à glisser dans un dispositif d'amenée et de changement de tube ou d'un dispositif de régulation le long de la face inférieure fixe d'une plaque réfractaire de référence ou mobile d'une plaque-tiroir, l'assemblage de l'extrémité supérieure de l'élément tubulaire étant renforcé par un collet et par une enveloppe métallique de protection.

Elle est destinée à la fabrication des tubes de coulée utilisés principalement en sidérurgie, notamment dans les installations de coulée continue. Elle a pour but de renforcer mécaniquement les tubes de coulée. Ces tubes renforcées permettent ainsi de réduire les risques de dommages mécaniques lors des changements de tube au cours d'une même séquence de coulée.

On connaît par le document WO 89/02800, un tube de coulée pour dispositif de fermeture coulissante formé de deux pièces distinctes réalisées généralement en matériaux céramiques réfractaires différents. La première pièce est une plaque de tube coulissant réalisée en alumine ou en magnésie, présentant une face supérieure parfaitement plane destinée à coulisser le long d'un plan de coulissement, et la seconde pièce est un élément tubulaire cylindrique pourvu d'une bride solidaire de l'élément tubulaire destinée à être immergé dans un moule. La plaque est rapportée à l'élément tubulaire par juxtaposition. La face de serrage du joint entre la plaque rapportée et la bride est plane ou à emboîtement. Il s'agit généralement d'un emboîtement simple. La bride et une partie supérieure de l'élément tubulaire sont recouvertes d'une enveloppe métallique de protection, tandis que la plaque rapportée et le flanc de la bride sont enserrés dans un anneau de frettage. Ce mode de réalisation en deux pièces distinctes dont l'une est une plaque, permet d'usiner la surface de coulissement par rectification. Une surface de coulissement parfaitement lisse permet de réduire au minimum les infiltrations de métal dans le plan de coulissement.

L'avantage de ce tube composite réside dans le fait que la réalisation de deux surfaces planes est plus aisée que celle d'une saillie annulaire et d'une rainure complémentaire.

Selon ce document, une planéité suffisante est obtenue par rectification.

On connaît aussi, par le document FR-A-2241359, un tube de coulée immergé présentant un canal de section elliptique dont la paroi présente une surépaisseur au niveau du grand axe. Cette surépaisseur est constante sur toute la longueur du tube de coulée.

Dans ce document, on décrit le grand risque de rupture de la partie inférieure du tube de coulée au niveau des orifices de décharge latéraux mais non pas au niveau du collet.

De même, par le document FR-A-1447139, on connaît un procédé et dispositif pour la coulée directe de métaux pour la production de brames étroites. Il est proposé de former un jet de coulée ovale par l'emploi d'une busette ovale-conique.

La busette ovale-conique présente une section transversale de forme extérieure ovale ainsi qu'un canal de coulée de section intérieure de forme ovale semblable de sorte qu'au niveau d'une même section, l'épaisseur de la paroi est la même dans toutes les directions.

Or, l'expérience montre qu'en raison des sollicitations extrêmes que subit le matériau réfractaire lors du changement du tube, les tubes de coulée sont fragilisées à l'endroit du collet.

Partie vulnérable des tubes de coulée connus se situe au niveau du collet. C'est à cet endroit que s'exerce le couple de réaction mécanique lors du changement de tube. La partie plongeante du tube déplacée parallèlement à elle-même de la position d'attente vers la position de service est en effet freinée par la viscosité du bain de métal fondu dans le moule.

Pour y remédier on a proposé d'augmenter l'épaisseur des tubes de l'élément cylindrique, mais les contingences des dispositifs d'amenée et d'échange des tubes de coulée, le poids excessif des tubes et le peu d'espace disponible sous le conteneur métallurgique empêchent d'avoir des épaisseurs plus importantes.

La présente invention vise à résoudre ce problème et propose un tube tel que décrit dans le premier paragraphe du présent mémoire.

La solution suivant l'invention consiste à renforcer l'épaisseur du tube non pas sur tout le pourtour et toute la longueur de l'élément tubulaire, mais uniquement aux endroits les plus sollicités.

Dans ce but, le présent tube présente au niveau du collet et plus particulièrement dans les portions de parois orientées dans la direction de déplacement du tube, afin de réduire les risques de rupture du tube, au niveau du collet, une surépaisseur de matériau céramique par rapport à l'épaisseur de matière au niveau d'une autre section transversale de l'élément tubulaire.

Le collet est conique et de section transversale oblongue.

Dans la forme de réalisation proposée, le collet affleure les rebords avant et arrière de la face supérieure, tandis qu'il se trouve en retrait des rebords latéraux de ladite face supérieure. De ce fait, les rebords latéraux sont libres et peuvent prendre appui sur le dispositif mécanique de changement de tube.

La forme oblongue du collet dans la direction de déplacement contribue à renforcer sa résistance mécanique à la poussée exercée par la tige lors de changement de tube de coulée.

La section oblongue sert à augmenter le moment d'inertie et de diminuer par ce fait le risque de rupture.

Lorsque l'élément tubulaire comporte, faisant corps avec lui, une bride d'ancrage destinée à fixer une plaque rapportée, réalisée en un matériau réfractaire différent de l'élément tubulaire et soumise à une rectification afin de mieux être adaptée à coulisser contre la plaque de référence, le collet de renforcement fait corps avec ladite bride d'ancrage.

De même, lorsque la plaque rapportée et l'élément tubulaire sont d'une seule pièce, le collet fait corps avec ceux-ci.

Les particularités et détails de l'invention, ainsi que d'autres caractéristiques apparaîtront au cours de la description détaillée suivante d'une forme de réalisation particulière du tube de coulée suivant l'invention, donnée à titre illustratif et non limitatif.

Cette description se réfère aux dessins ci-joints, dans lesquels :
- la figure 1 est une vue en coupe longitudinale d'un tube de coulée selon l'invention;
- la figure 2 est une vue en plan d'une plaque réfractaire rapportée au tube;
- la figure 3 est une vue en coupe transversale du tube de coulée montré dans la figure 1;
- la figure 4 est une vue de dessous du tube de coulée montré dans les figures 1 et 3;
- la figure 5 est une vue en coupe longitudinale d'une seconde forme de réalisation d'un tube de coulée selon l'invention; et
- la figure 6 est une vue en coupe transversale du tube montré dans la figure 5.

Dans ces figures, les mêmes signes de référence désignent des éléments identiques ou analogues.

Comme illustré dans la figure 1, un tube de coulée 1 est formé d'un élément tubulaire 2 présentant un canal central interne 3 de section constante et d'une plaque rapportée 4 de section rectangulaire.

L'élément tubulaire 2 est généralement réalisé en un matériau réfractaire résistant à l'érosion.

Le corps de l'élément tubulaire 2 peut comporter un insert 5 en oxyde de zirconium destiné a protéger au moins une partie de la paroi extérieure du tube de l'action érosive conjuguée de l'acier et de l'air à l'endroit du niveau d'acier dans le moule. L'extrémité inférieure de l'élément tubulaire 2 présente des orifices latéraux 6, 7 qui débouchent dans la direction de déplacement du tube de façon diamétralement opposée. Ces orifices sont destinés à défléchir le jet de coulée et atténuer l'action érosive des remous. (Fig.1)

L'extrémité supérieure de l'élément tubulaire 2 porte une face supérieure parfaitement plane faisant partie intégrante de l'élément tubulaire 2. Le bord de la face supérieure et sa jonction avec l'extrémité supérieure de l'élément tubulaire 2 du tube sont renforcés par un collet 9 présentant du côté des portions de parois dirigées dans le sens de déplacement du tube 1, une surépaisseur de matériau céramique, de manière à présenter une section oblongue. (Fig.4)

L'extrémité supérieure de l'élément tubulaire a la même composition que l'élément tubulaire 2 et forme avec celui-ci une même et seule pièce ou entité. Elle peut présenter, soit une surface à emboîtement simple (Fig.1 et 3), soit une surface plane (Fig.5 et 6). La première forme est apte à recevoir une plaque rapportée 4. La face supérieure de la plaque est strictement plane pour assurer l'étanchéité du tube 1 contre le plan de glissement de la plaque de référence non montrée, de manière à éviter toute aspiration d'air atmosphérique ambiant. Ceci permet d'empêcher la formation d'oxydes divers et de bulles dans la masse de métal, nuisant considérablement à la qualité du produit final.

La présente invention propose de renforcer l'épaisseur du tube de coulée uniquement aux endroits les plus sollicités, dans les portions de parois avant et arrière du collet 9. Le collet 9 est de préférence conique et a une section oblongue.

Le collet 9 et au moins la partie supérieure de l'élément tubulaire 2 sont éventuellement recouverts par une enveloppe métallique 10 de protection. Cette enveloppe métallique 10 épouse la forme du collet 9. Elle recouvre avantageusement les rebords latéraux libres relativement durs de la partie supérieure du tube. Ces rebords latéraux servent de patin de coulissement du tube de coulée dans le dispositif d'amenée et de changement de tubes. Sans la présence de l'enveloppe, les rebords latéraux, en raison de la dureté du matériau céramique rayeraient les rails de guidage et provoqueraient une usure précoce.

Le mode d'assemblage de la plaque rapportée 4 sur la bride de fixation 8 ne fait intervenir aucune pièce d'ancrage. La bride de fixation 8 et la plaque rapportée 4 sont simplement enserrées dans un boîtier métallique de protection 11.

Le collet 9 présente de préférence une forme conique. Comme illustré dans les figures 1 et 6, le collet 9 affleure les rebords avant et arrière de la face supérieure diamétralement opposés par rapport à la direction de déplacement du tube de coulée, lors du changement de tube.

Les rebords latéraux de la plaque rapportée ne sont pas affectés par ces surépaisseurs et peuvent prendre appui sur le dispositif d'amenée et de changement de tube, en particulier sur des rails-guides disposés au voisinage d'un tube de coulée et destinés à amener un tube depuis une position verticale d'attente à côté d'un tube en position de coulée, vers ladite position de coulée.

## Revendications

1. Tube de coulée comprenant un élément tubulaire (2) présentant à une extrémité supérieure, une face supérieure parfaitement plane destinée à glisser dans un dispositif d'amenée et changement de tube ou d'un dispositif de régulation le long de la face inférieure fixe d'une plaque réfractaire de référence ou mobile d'une plaque-tiroir, l'assemblage de l'extrémité supérieure du tube (1) étant renforcées par un collet (9) et par une enveloppe métallique (10) de protection, caractérisé en ce que le tube présente au niveau du collet, une surépaisseur de matériau céramique par rapport à l'épaisseur de matériau au voisinage d'une autre section transversale de l'élément tubulaire, en ce que le collet du tube présente à la fois, une forme conique et une section transversale oblongue.

2. Tube de coulée selon la revendication 1, caractérisé en ce que le tube de coulée présente au niveau du collet (9), dans les portions de parois orientées dans la direction de déplacement du tube, une surépaisseur de matériau céramique par rapport à l'épaisseur de matière au niveau d'une portion latérale de paroi de l'élément tubulaire.

3. Tube de coulée selon la revendication 1 ou 2, caractérisé en ce que le collet (9) affleure les rebords avant et arrière de la face supérieure, et en ce qu'il est en retrait des rebords latéraux de la plaque rapportée destinés à prendre appui sur le dispositif d'amenée et de changement de tube.

4. Tube de coulée selon l'une quelconque des revendications précédentes, caractérisé en ce que le collet (9) comporte du côté des portions de parois diamétralement opposées, dans la direction de déplacement du tube, des surépaisseurs qui renforcent la fixation d'un élément tubulaire (2) à une bride de fixation (8) en matériau réfractaire.

## Claims

1. Casting tube comprising a tubular element (2) having at an upper end a perfectly flat upper face intended to slide in a device for feeding and changing the tube or a regulating device along the fixed lower face of a reference or movable refractory plate of a valve plate, the assembly of the upper end of the tube (1) being reinforced by a collar (9) and by a protective metallic covering (10), characterized in that the tube has at the level of the collar an over-thickness of ceramic material in relation to the material thickness in the vicinity of another transverse section of the tubular element, and in that the collar of the tube has at the same time a conical shape and an oblong transverse section.

2. Casting tube according to Claim 1, characterized in that the casting tube has at the level of the collar (9), in the wall portions facing in the direction of displacement of the tube, an over-thickness of ceramic material in relation to the material thickness at the level of a lateral wall portion of the tubular element.

3. Casting tube according to Claim 1 or 2, characterized in that the collar (9) is flush with the front and rear edges of the upper face, and in that it is set back from the lateral edges of the attached plate which are intended to bear on the device for feeding and changing the tube.

4. Casting tube according to any one of the preceding claims, characterized in that the collar (9) has on the same side as the diametrically opposed wall portions, in the direction of displacement of the tube, over-thicknesses which reinforce the fixing of a tubular element (2) to a fixing flange (8) of refractory material.

## Patentansprüche

1. Gießrohr, umfassend ein rohrförmiges Element (2), welches an einem oberen Ende eine obere, völlig ebene Fläche aufweist, welche dazu bestimmt ist, in einer Vorrichtung zur Zufuhr und zum Wechsel eines Rohres oder einer Reguliervorrichtung entlang der festen Innenfläche einer feuerfesten Bezugsplatte oder der mobilen einer Schieberplatte zu gleiten, wobei die Vorrichtung an dem oberen Ende des Rohrs (1) durch einen Kragen (9) und einen metallischen Schutzmantel (10) verstärkt wird, dadurch gekennzeichnet, daß das Rohr auf der Höhe des Kragens eine Überdicke keramischen Materials in Bezug auf die Materialdicke in der Umgebung eines anderen transversalen Abschnitt des Rohrelements aufweist, und daß der Rohrkragen gleichzeitig eine konische Form und einen länglichen transversalen Abschnitt aufweist.

2. Gießrohr nach Anspruch 1, dadurch gekennzeichnet, daß das Gießrohr auf dem Niveau des Kragens (9) in den Wandteilen, die in Richtung der Rohrverschiebung orientiert sind, eine Überdicke an keramischem Material in Bezug auf die Dicke des Materials auf der Höhe eines seitlichen Wandteils des Rohrelements aufweist.

3. Gießrohr nach Anspruch 1 oder 2, dadurch gekennzeichnet, daß der Kragen (9) die Flansche vor und nach der oberen Fläche ausgleicht und daß er eine Schwund der Seitenflansche der Bezugsplatte aufweist, die bestimmt sind zur Abstützung auf der Zufuhr- und Rohrwechselvorrichtung.

4. Gießrohr nach einem der vorangehenden Ansprüche, dadurch gekennzeichnet, daß der Kragen (9) auf der Seite der einander diametral gegenüberliegenden Wandteile in Richtung der Rohrverschiebung Überdicken aufweist, die die Befestigung eines rohrförmigen Elements (2) an einem Befestigungsflansch (8) in feuerfestem Material verstärken.
